# EUROPÄISCHE PATENTSCHRIFT

(11) **EP 0 751 277 B1**
(45) Veröffentlichungstag und Bekanntmachung des Hinweises auf die Patenterteilung: **20.09.2000**
(21) Anmeldenummer: 95109436.6
(22) Anmeldetag: 19.06.1995
(51) Int. Cl.: E06B 7/086

(54) **Klappladen mit bewegbaren Lamellen**
Swivelling shutter with movable lamellae
Volet pivotable à lamelles amovibles

(43) Veröffentlichungstag der Anmeldung: 02.01.1997
(73) Patentinhaber: Kindt AG, 8112 Otelfingen (CH)
(72) Erfinder: Meier, Hugo, CH-5415 Nussbaumen (CH)
(74) Vertreter: Frei, Alexandra Sarah

(56) Entgegenhaltungen:
- EP-A- 0 279 274
- CH-A- 619 506
- DE-A- 2 914 403

## Beschreibung

Die vorliegende Erfindung betrifft einen Klappladen mit bewegbaren Lamellen, die gemeinsam durch eine Zugstange zwischen einer geschlossenen Stellung und einer offenen Stellung bewegbar sind. Solch ein Klappladen ist z.B. durch EP-A-0 279 274 bekannt.

Bei Klappläden mit Lamellen aus Metall besteht ein Problem bei der Montage der Zugstange. Einerseits soll sich diese im Betrieb leicht bewegen lassen, aber in der Montage soll diese Bedingung mit nur geringem Aufwand an Zeit und Material erlangt werden. Es ist demgemäss eine Aufgabe der Erfindung, diese Bedingung zu erfüllen.

Erfindungsgemäss wird dies durch die Merkmale im kennzeichnenden Teil des Patentanspruchs 1 erreicht, indem die Zugstange mit offenen, äquidistant angeordneten und gegen die Lamellen gerichteten Ausnehmungen versehen ist, und dass an jeder Lamelle ein Zugstangenverbinder befestigt ist, der in jeweils einer Ausnehmung an der Zugstange drehbar gelagert ist.

Besondere Ausführungsarten des Klappladens sind in den abhängigen Ansprüchen beschrieben.
- Fig.1: eine Zugstangenabdeckung in Seitenansicht (A), in Draufsicht (B) und im Querschnitt (C),
- Fig.2: eine Zugstange in Seitenansicht(A), in Draufsicht (B) und im Querschnitt (C),
- Fig.3: eine Ausschnittvergrösserung der Stelle III in Fig, 2 A,
- Fig.4 und 5: eine Längsschnittansicht und eine Querschnittansicht der zusammengestellten Zugstange und der Zugstangenabdeckung,
- Fig.6: eine Schnittansicht eines Klappladens mit vier Lamellen in einem Rahmen mit einem Feststeller,
- Fig.7: eine Seitenansicht eines Zugstangenverbinders zur drehbaren Befestigung zwischen Lamellen und Zugstange,
- Fig.8: eine Draufsicht auf den Zugstangenverbinder gemäss Fig.7.
- Fig.9: eine Seitenansicht auf eine zweite Ausführungsform der Anordnung des Zugstabes bezüglich der Breite der Lamellen,
- Fig.10: eine Seitenansicht der seitlichen Lamellenabdeckung mit Zugstangenverbinder kombiniert, und
- Fig.11: eine Ansicht der seitlichen Lamellenabdeckung gemäss Fig.10 in Richtung von "C" aus betrachtet.

Die Fig. 1,2 und 4,5 zeigen eine Zugstange 1 und eine Zugstangenabdeckung 2 jeweils in drei Ansichten. Die Zugstangenabdeckung 2 ist U-förmig ausgebildet, mit zwei parallelen Schenkeln 21,22 und einem Steg 23. Dieser Steg 23 ist nach aussen konvex gewölbt. Innenseitig zeigt die Zugstangenabdeckung 2 Führungsmittel, nämlich zwei Schienen 24,25 am Ende der Schenkel 21,22 und im gewölbten Steg 23 zwei Führungsnuten 26,27, so dass eine ebenfalls U-förmig ausgebildete Zugstange 1 gemäss Fig.4 und 5 mühelos in die Zugstangenabdeckung hineingeschoben werden kann.

Wie oben erwähnt, ist die Zugstange 1 U-förmig ausgebildet. in den beiden Schenkeln 11,12 sind Ausnehmungen 13 ausgeschnitten, von denen eine in Fig. 3 in vergrössertem Massstab dargestellt ist . Die Flankenneigung der Ausnehmung 13 ist, wie in der Zeichnung angedeutet 60° so dass ein in die Ausnehmung eingesetzter Zapfen bei Hin- und Herbewegung der Zugstange 1 an Ort bleibt. Wie leicht erkennbar ist, ist die senkrecht auf der Flanke stehende Kraftkomponente grösser, als die parallel zur Flanke gerichtete Kraftkomponente. Damit ist gewährleistet, dass ein mit der Ausnehmung 13 verschobener Zapfen durch eine Längsbewegung der Zugstange 1 mitgenommen und nicht ausgestossen wird.

An den Lamellen 61 (Fig.6) sind Zugstangenverbinder 7 befestigt. Diese Zugstangenverbinder 7 weisen im Prinzip drei wesentliche Teile auf, nämlich einen Haltefuss 71, einen Verbindungsarm 72 und einen zylindrischen Zapfen 73. Der Haltefuss hat eine konkave Wölbung 711 die formgenau der konvexen Wölbung der Lamellen entspricht. Mit einem hakenförmigen Vorsprung 713 am Ende einer einstückig angeformten Klammer 712 kann der Haltefuss in die Nut 63 in den Lamellen 61, die zur Aufnahme der üblichen Dichtungseinlage dient, eingreifen. Andernends ist eine schwertförmige Lasche 714 angeformt mit der der Haltefuss 71 in einen Schlitz im Schulterabsatz 64 im Lamelle 61 eingerastet werden kann. Damit ist eine steife ortsgenaue Befestigung des Zugstangenverbinders 7 mit den Lamellen 61 gewährleistet.

Der Verbindungsarm 72 trägt an seinem dem Haltefuss 71 gegenüberliegenden Ende zwei zylindrische Zapfen 73 mit gleicher Zylinderachse. Mit diesen Zapfen wird der Zugstangenverbinder 7 in die Ausnehmungen 13 der Zugstange 1 eingelegt und die Lamelle 61 kann so mit der Zugstange 1 gedreht werden.

In Fig.5 ist ein Querschnitt durch Zugstange 1 und Zugstangenabdeckung 2 dargestellt. Aus dieser Darstellung ist ersichtlich, dass Die Zugstange 1 einerseits auf zwei hochgezogenen Schenkeln der Zugstangenabdeckung 2 ruht und anderseits im Scheitelgebiet der Zugstangenbdeckung 2 in zwei Führungsnuten gehalten ist.

Fig.6 zeigt eine Zusammenstellung in einer Schnittansicht mit einem Schnitt in der Mittelachse der Zugstange 1. Der Rahmen 6 besteht in üblicher Weise aus zwei Längsholmen und zwei Querholmen. in den Längsholmen sind die Lamellen 61 drehbeweglich gelagert. Jede der Lamellen 61 ist mit einem Zugstangenverbinder 7 in den Ausnehmungen 13 der Zugstange 1 mit der Zugstange 1 verbunden. Die Zugstange 1 ist mit einer Zugstangenabdeckung 2, wie in Fig. 4,5 dargestellt, überdeckt. Am untern Ende sind Zugstange 1 und Zugstangenabdeckung 2 mit einem Feststeller 65 durch einen Stift durch Bohrungen 14, 28 in der Zugstange 1 und in der Zugstangenabdeckung 2 verbunden.

Die Vorteile einer derartigen Anordnung liegen vor allem in der stark erleichterten Montage solcher Klappladen. Alle Teile, nämlich Zugstange 1, Zugstangenabdeckung 2, und Zugstangenverbinder 7 können an Lager gehalten werden. Die Zugstangenverbinder 7 können an den Lamellen 61 in vorbereitender Art eingesteckt werden, so dass schliesslich bei der Endmontage nur noch Zugstange 1 und Zugstangenabdeckung auf die richtige Länge zugeschnitten werden müssen und die Zugstamngenverbinder 7 können dann in die Ausnehmungen 13 der Zugstange eingesetzt werden und schliesslich kann dann noch die Zugstangenabdeckung über die Zugstange 1 geschoben werden und diese beiden Stangen 1,2 können schlussendlich mit dem Feststeller 65 verbunden werden. Damit wurde eine einfach zu handhabende Vorrichtung für Klappladen geschaffen, mit der eine Lagerhaltung mit vorbereiteten Elementen möglich ist.

Die Zugstange 1 und die Zugstangenabdeckung 2 sind aus Metall hergestellt und die Zugstangenverbinder können aus thermoplastischem Kunststoff gefertigt sein, obwohl es auch denkbar wäre, dieselben im Spritzgiessverfahren aus Metall herzustellen. Da diese Elemente jedoch verdeckt für das Auge unsichtbar sind, spielt auch die Farbe des Kunststoffes keine Rolle.

Wenn im dargestellten ersten Ausführungsbeispiel gemäss Fig.6 die Zugstange mit Zugstangenverbindern und Zugstangenabdeckung mittig in den Lamellen 61 angeordnet ist, kann selbstverständlich auch mit einer solchen Lösung die Zugstange 1 seitlich nahe bei einem seitlichen Rahmenstück 70 angeordnet sein, wie Fig 9,10 und 11 zeigen. Dazu wäre dann der Zugstangenverbinder 72,73 zusammen mit der seitlichen Abdeckung der Lamellen 1 einstückig geformt. Neben der freien Sicht durch einen solchen Klappladen mit seitlicher Anordnung der Zugstange fällt auch stark ins Gewicht, dass durch die einstückige Verbindung von seitlicher Abdeckung und Zugstangenverbinder ein Spritzgussteil entfällt, so dass weniger Teile herzustellen und am Lager zu halten sind.

Für die Funktion der Zugstangenanordnung ist diese zweite Ausführungsform identisch mit der ersten Ausführungsform, auch ist die Verbindung von Zugstange 1, Zugstangenabdeckung 2 und Feststeller 65 mit dem Feststellstift in beiden Ausführungsformen identisch.

## Patentansprüche

1. Klappladen mit bewegbaren Lamellen (61), die gemeinsam durch eine Zugstange (1) zwischen einer geschlossenen Stellung und einer offenen Stellung bewegbar sind, **dadurch gekennzeichnet,** dass die Zugstange (1) mit offenen, äquidistant angeordneten und gegen die Lamellen gerichteten Ausnehmungen (13) versehen ist, und dass an jeder Lamelle (61) ein Zugstangenverbinder (7) befestigt ist, der in jeweils einer Ausnehmung (13) an der Zugstange (1) drehbar gelagert ist.

2. Klappladen nach Anspruch 1, **dadurch gekennzeichnet,** dass die Zugstangenverbinder (7) einerseits mit einer klammerartigen Halterung (71) zum Aufstecken auf eine Stirnseite der jeweiligen Lamelle (61) und anderseits mit senkrecht von beidseits eines Arms (72) abstehenden Zapfen (73) zum Eingriff in die jeweilige Ausnehmung (13) der Zugstange (1) versehen ist.

3. Klappladen nach Anspruch 1, **dadurch gekennzeichnet,** dass die Zugstangenverbinder einerseits mit der seitlichen Abdeckung der Lamellen einstückig verbunden sind und anderseits mit senkrecht von beidseits eines Armes (72) abstehenden Zapfen (73) zum Eingriff in die jeweilige Ausnehmung (13) der Zugstange (1) versehen ist.

4. Klappladen nach Anspruch 2, **dadurch gekennzeichnet,** dass die klammerartige Halterung (71) des Zugstangenverbinders (7) als gewölbte Fusspartie (711) mit gleichem Radius wie die Stirnseite der Lamelle (61) und mit einerseits anschliessendem Einstecklaschen (714) zum Einstecken in einen Schlitz in dem an die Rundung anschliessenden Schulterteil der Lamelle (61) und anderseits mit einem Haken (713) zum Eingriff in die für das Einlegen eines Lärmdämpfungs- und Dichtungsband in der Lamelle vorhandene Nut (64) versehen ist.

5. Klappladen nach einem der vorangehenden Ansprüche 1 bis 4, **dadurch gekennzeichnet,** dass die U-förmige Zugstange (1) von einer ebenfalls U-förmigen Zugstangenabdeckung (2) umfasst ist, deren offene Seiten gegen die Lamellen (61) gerichtet sind, wobei die innenliegende Zugstange (1) kantig ausgebildet ist und die Ausnehmungen (13) für die Aufnahme der Zapfen (73) der Zugstangenverbinder (7) aufweist und die aussenliegende Zugstangenabdeckung (2) als Griffstab mit gerundeter Aussenpartie und flacher Innenpartie ausgebildet ist.

6. Klappladen nach Anspruch 5, **dadurch gekennzeichnet,** dass die Zugstangenabdeckung (2) in ihrem Hohlteil an den Enden der Schenkel (21, 22) mit Auflageschienen (24,25) und im Bereich der Rundung mit Führungsnuten (26,27) für die Zugstange (1) versehen ist.

7. Klappladen nach Anspruch 6, **dadurch gekennzeichnet,** dass Zugstange (1) und Zugstangenabdeckung (2) miteinander an einem Feststeller (65) mittels eines Arretierstiftes verbunden sind.

## Claims

1. Swivelling shutter with movable lamellae (61) which are mutually movable by means of a connection rod (1) from a closed position to an opening position and vice-versa, **characterized** in that the connection rod (1) is provided with open recesses (13) which are arranged equidistantly and opposing the lamellae and that on each lamella (61) a connection rod connector (7) is fitted which is mounted to a respective recess (13) in the connection rod in a pivoting manner.

2. Swivelling shutter according to claim 1, **characterized** in that the connection rod connector (7) is on the one hand equipped with a clamp-like holding device (71) for attachment to the face of the respective lamella (61) and on the other hand equipped with tappets (73) protruding vertically from both sides of an arm (72) for engagement in the respective recess (13) of the connection rod (1).

3. Swivelling shutter according to claim 1, **characterized** in that the connection rod connector is on the one hand connected to the lateral cover of the lamellae in one piece and on the other hand equipped with tappets (73) protruding vertically from both sides of an arm (72) for engagement in the respective recess (13) of the connection rod (1).

4. Swivelling shutter according to claim 2, **characterized** in that the clamp-like holding means (71) of the connection rod connector (7) is equipped with an arched bottom area (711) with the same radius as the face of the lamella (61) and on the one hand with connecting push-in brackets (714) for pushing into a slot in the shoulder part of the lamella (61) connecting to the arch and on the other hand equipped with a hook (713) for engagement in the groove (64) provided in the lamella for insert of a noise protection or sealing tape.

5. Swivelling shutter according to one of the preceding claims 1 to 4, **characterized** in that the U-shaped connection rod (1) is surrounded by an also U-shaped connection rod cover (2) the open side of which is orientated facing the lamellae (61), whereby the internal connection rod is designed to be angular and the recesses (13) are designed for engagement with the tappets (73) of the connection rod connector (7) and the external connection rod cover (2) is designed as a handle that is rounded on its outside and flat on its inside.

6. Swivelling shutter according to claim 5, **characterized** in that the connection rod cover (2), is, equipped in its hollow, at the end of the legs (21, 22), with supporting rails (24, 25) and in the region of the arch with guiding grooves (26, 27) for the connection rod (1).

7. Swivelling shutter according to claim 6, **characterized** in that the connection rod and connection rod cover (2) are connected to each other by a locking lever (65) by means of a retention pin.

## Revendications

1. Volet pivotable à lamelles amovibles (61) qui peuvent être déplacées ensemble au moyen d'une tige de traction (1) entre une position fermée et une position ouverte, caractérisé en ce que la tige de traction (1) est munie d'évidements (13) ouverts, équidistants et dirigés vers les lamelles et en ce que sur chaque lamelle (61) est placé un raccord de tige de traction (7) qui est positionné de manière à pouvoir tourner dans respectivement un évidement (13) de la tige de traction (1).

2. Volet pivotable selon la revendication 1, caractérisé en ce que les raccords de tige de traction (7) sont munis d'une part d'un support en forme de pince (71) à emboîter sur un côté frontal de la lamelle respective (61) et d'autre part de tourillons (73) disposés en dépassement vertical des deux côtés d'un bras (72) qui pénètrent dans l'évidement respectif (13) de la tige de traction (1).

3. Volet pivotable selon la revendication 1, caractérisé en ce que les raccords de tige de traction sont d'une part reliés d'une seule pièce avec le recouvrement latéral des lamelles et sont d'autre part munis de tourillons (73) disposés en dépassement perpendiculaire des deux côtés d'un bras (72) qui pénètrent dans l'évidement respectif (13) de la tige de traction (1).

4. Volet pivotable selon la revendication 2, caractérisé en ce que le support en forme de pince (71) du raccord de tige de traction (7) en tant que partie inférieure voûtée (711) ayant le même rayon que le côté frontal de la lamelle (61) est muni d'un côté d'une languette emboîtable placée dans son prolongement (714) à emboîter dans une fente se trouvant dans l'épaulement de la lamelle (61) faisant suite à la partie arrondie et de l'autre côté d'un crochet (713) à accrocher dans la rainure (64) existant dans la lamelle pour la mise en place d'un ruban d'amortissement des bruits et d'étanchéité.

5. Volet pivotable selon l'une des revendications précédentes 1 à 4, caractérisé en ce que la tige de traction en forme de U (1) est entourée d'un recouvrement de tige de traction également en forme de U (2) dont les côtés ouverts sont dirigés vers les lamelles (61), la tige de traction située à l'intérieur (1) ayant une forme anguleuse et comportant les évidements (13) pour recevoir les tourillons (73) des raccords de tiges de traction (7) et le recouvrement de tige de traction (2) situé à l'extérieur étant réalisé en tant que barre de préhension avec une partie extérieure arrondie et une partie intérieure plate.

6. Volet pivotable selon la revendication 5, caractérisé en ce que le recouvrement de tige de traction (2) est muni dans sa partie creuse aux extrémités des côtés (21, 22) de rails d'appui (24, 25) et dans la zone de l'arrondi de rainures de guidage (26, 27) pour la tige de traction (1).

7. Volet pivotable selon la revendication 6, caractérisé en ce que la tige de traction (1) et le recouvrement de tige de traction (2) sont reliés entre eux sur un élément de blocage (65) au moyen d'un axe d'arrêt.
